# FASCICULE DE BREVET EUROPEEN

(11) **EP 0 910 539 B1**
(45) Date de publication et mention de la délivrance du brevet: **18.08.2004**
(21) Numéro de dépôt: 98920588.5
(22) Date de dépôt: 08.04.1998
(51) Int. Cl.: B65D 33/25, A44B 19/16

(54) **SACHET COMPORTANT DES PROFILES DE FERMETURE COMPLEMENTAIRES ACTIONNES PAR CURSEUR**
BEUTEL MIT DURCH EINEN SCHIEBER BETÄTIGTEN ZUSAMMENPASSENDEN VERSCHLUSSPROFILEN
BAGS COMPRISING MATCHING CLOSURE PROFILES ACTUATED BY SLIDER

(30) Priorité: 10.04.1997 FR 9704394
(43) Date de publication de la demande: 28.04.1999
(73) Titulaire: S2F FLEXICO, 60119 Henonville (FR)
(72) Inventeur: BOIS, Henri, Georges, F-92200 Neuilly-sur-Seine (FR)
(74) Mandataire: Texier, Christian
(86) Numéro de dépôt international: PCT/FR1998/000710
(87) Numéro de publication internationale: WO 1998/045182

(56) Documents cités:
- US-A- 5 067 208
- US-A- 5 442 837
- US-A- 5 664 299

## Description

La présente invention concerne le domaine des sachets comportant des profilés de fermeture complémentaires actionnés respectivement à l'ouverture et à la fermeture par un curseur.

De tels sachets sont décrits par exemple dans les documents EP-A-0 479 661, EP-A-0 102 301, EP-A-0 051 010, US-5007143, US-5007142, US-5063644, US-5405478 et WO94/28752.

Ces sachets ont déjà rendu de grands services.

Le curseur facilite en effet l'ouverture et la fermeture des sachets. La présence du curseur est en particulier fort appréciée par les personnes agées ou mal-voyantes.

Cependant la majorité des sachets à curseur connus ne donnent pas totalement satisfaction. En particulier la plupart de ces sachets ne présentent pas une totale étanchéité en position de fermeture des profilés. Ce défaut d'étanchéité est du au fait que les profilés restent séparés, en avant du curseur.

L'étanchéité est pourtant demandée dans de nombreuses applications, notamment, mais non limitativement, pour les sachets utilisés pour la congélation de produits alimentaires.

On a tenté de remédier à cet inconvénient en proposant des profilés de fermeture présentant une discontinuité locale à proximité de l'extrémité recevant le curseur en position fermée du sachet, de sorte que le curseur pénètre dans cette discontinuité et permette un parfait engagement des profilés sur la totalité de leur longueur, en position fermée.

Les moyens décrits dans ces documents s'avèrent cependant fort complexes. D'autre part ils présentent l'inconvénient majeur de ne pas retenir parfaitement le curseur et par conséquent d'occasioner par exemple un risque d'être ingéré par les jeunes enfants.

Le document US-A-5067208 divulgue un sachet comportant des profilés de fermeture complémentaires actionnés par un curseur et des moyens adaptés pour assurer une étanchéité entre les parois internes du sachet, en position fermée de celui-ci au niveau de l'extrémité des profilés recevant le curseur en position fermée.

La présente invention a maintenant pour but de perfectionner les sachets comportant des profilés de fermeture actionnés par curseur, afin de parfaire l'étanchéité de ceux-ci.

Des buts auxiliaires de la présente invention sont de proposer des moyens simples et assurant une retenue fiable du curseur.

Ces buts sont atteints dans le cadre de la présente invention grâce à un sachet du type defini en revendication 1 annexée, laquelle est délimitée sous forme d'un préambule et d'une partie caractérisante par rapport au document US 5 067 208.

Selon un premier mode de réalisation conforme à la présente invention, les moyens assurant l'étanchéité sont formés par une soudure entre les parois internes du sachet, dans la zone sous-jacente aux profilés au niveau de l'extrémité de ceux-ci recevant le curseur en position fermée. La soudure est de préférence formée entre les voiles des profilés.

Selon un second mode de réalisation conforme à la présente invention, les moyens assurant l'étanchéité sont formés par un bossage entre les parois internes du sachet, dans la zone sous-jacente aux profilés au niveau de l'extrémité de ceux-ci recevant le curseur en position fermée. Le bossage est de préférence formé sur un voile support des profilés.

Selon un troisième mode de réalisation conforme à la présente invention, les moyens assurant l'étanchéité sont formés par des moyens de pinçage prévus sur le curseur, adaptés pour pincer la zone sous-jacente aux profilés au niveau de l'extrémité de ceux-ci recevant le curseur en position fermée.

Selon un quatrième mode de réalisation, les moyens assurant l'étanchéité sont formés par une fermeture ou une chicane située sous une première fermeture adjacente à l'embouchure du sachet et se fermant par l'action du curseur, l'extrémité correspondante au curseur en position fermée, de la seconde fermeture ou chicane étant soudée pour assurer l'étanchéité.

D'autres caractéristiques, buts et avantages de la présente invention apparaitront à la lecture de la description détaillée qui va suivre et en regard des dessins annexés, donnés à titre d'exemples non limitatifs, et sur lesquels :
- la figure 1 représente une vue latérale partielle de l'embouchure d'un sachet conforme à un premier mode de réalisation,
- les figures 2 et 3 représentent des vues en coupe transversales conformes à deux variantes de cette embouchure,
- les figures 4 et 5 représentent des vues en coupe transversale de l'embouchure d'un sachet conforme à deux variantes d'un second mode de réalisation de la présente invention,
- la figure 6 représente une vue en coupe transversale de l'embouchure d'un sachet conforme à un troisième mode de réalisation de la présente invention,
- la figure 7 représente une vue latérale de la même embouchure de sachet,
- la figure 8 représente une vue latérale partielle de l'embouchure d'un sachet conforme à un quatrième mode de réalisation de la présente invention,
- les figures 9 et 10 représentent des vues en coupe transversale de cette embouchure, et
- la figure 11 représente une vue en coupe transversale d'une embouchure de sachet conforme à une variante de ce quatrième mode de réalisation.

On aperçoit sur les figures 1 à 3 annexées une vue partielle de l'embouchure d'un sachet conforme à la présente invention.

Sur ces figures on a référencé 10 et 20 les deux films principaux composant le sachet, 30, 40 les profilés de fermeture portés respectivement par des voiles 32, 42 liés aux films, 50 le curseur assurant l'actionnement des profilés, respectivement à l'ouverture et à la fermeture, et enfin sous la référence 60 les moyens assurant l'étanchétité du sachet.

Les films 10, 20, les profilés de fermeture 30, 40 et le curseur 50 peuvent être conformes aux dispositions connues de nos jours, par exemple conformes aux enseignements des documents EP-A- 0 479 661, EP-A-0 102 301, EP-A-0 051 010, US-5007143, US-5007142, US-5063644,

US-5405478 et WO94/28752. Ces moyens ne seront donc pas décrits dans le détail par la suite.

On notera que les profilés 30, 40 ne sont illustrés que de manière très schématique sur les figures annexées. La présente invention n'est aucunement limitée à l'illustration donnée sur ces figures.

Selon le premier mode de réalisation conforme à la présente invention, les moyens 60 assurant l'étanchéité du sachet sont formés d'une zone de soudure 62. Cette soudure 62 est localisée sur une zone sousjacente aux profilés 30, 40 au niveau de l'extrémité de ceux-ci recevant le curseur 50 en position fermée.

La longueur de la zone de soudure 62, considérée parallèlement aux profilés 30, 40, est de préférence supérieure à la longueur du curseur 50. De manière typique, mais non limitative, la zone de soudure 62 présente une longueur L1 de l'ordre de 1,5 cm et une largeur L2 de l'ordre de 1 à 2 mm.

Comme on le voit sur les figures 2 et 3, les voiles 32, 42 portant les profilés de fermeture 30, 40 peuvent être soudés ou collés soit sur l'intérieur des films 10, 20, (voir figure 2), soit sur l'extérieur de ceux-ci (voir figure 3).

Dans le cadre du mode de réalisation illustré sur la figure 2, de préférence les films 10, 20 ont un point de soudure supérieur à celui des voiles 32, 42 portant les profilés 30 et 40.

Par ailleurs, la soudure 62 dans ce contexte est réalisée entre les voiles 32, 42.

A titre d'exemple non limitatif, les voiles 32 et 42 peuvent être formés d'un matériau choisi dans le groupe comprenant le polyéthylène, les copolymères éthylène-propylène ou les copolymères EVA, tandis que les films peuvent être formés d'un matériau choisi dans le groupe comprenant le polypropylène, les copolymères éthylène-propylène, les mélanges de polypropylène et de copolymères éthylène-propylène et/ou les terpolymères.

Au contraire dans le cadre du mode de réalisation illustré sur la figure 3, de préférence les films 10, 20 ont un point de soudure inférieur à celui des voiles 32, 42 portant les profilés 30 et 40.

Par ailleurs, la soudure 62 dans ce contexte est réalisée entre les films 10, 20.

A titre d'exemple non limitatif, pour ce mode de réalisation les voiles 32 et 42 peuvent être formés d'un matériau choisi dans le groupe comprenant le polypropylène, les copolymères éthylène-propylène, les mélanges de polypropylène et de copolymères éthylène-propylène et/ou les terpolymères,ou encore les polyamides, tandis que les films peuvent être formés d'un matériau choisi dans le groupe comprenant le polyéthylène, les copolymères éthylène-propylène ou les copolymères EVA,.

La zone de soudure 62 doit bien entendu être le plus proche possible des profilés 10, 20 pour assurer l'étanchéité des sachets. Elle doit également rejoindre le bord latéral 12 du sachet.

En effet sous réserve que ces conditions soient respectées, le sachet présente une parfaite étanchéité à l'état fermé, puisque la zone de soudure 62 obture le passage maintenu ouvert entre les profilés 10, 20, en avant du curseur 50.

On notera également que la zone de soudure 62 assure un point dur dans le déplacement du curseur 50 lorsque celui-ci atteint cette zone 62. Celle-ci permet notamment d'éviter un déplacement libre intempestif du curseur 50 vers la position d'ouverture.

En variante, la zone de liaison 62 entre les parois internes du sachet peut être formée par collage et non par soudure.

On a illustré sur les figures 4 et 5 l'embouchure d'un sachet conforme à un second mode de réalisation de la présente invention dans lequel les moyens 60 sont constitués par une surépaisseur 64 entre les parois internes du sachet.

Il peut s'agir d'une surépaisseur unique 64 sur l'une des parois internes du sachet comme illustré sur la figure 4 ou de surépaisseurs symétriques 64a, 64b prévues respectivement sur les deux parois du sachet comme illustré sur la figure 5.

De tels surépaisseurs peuvent être par exemple conformes aux dispositions décrites dans le document FR-A-2 630 406.

Ces surépaisseurs 64 peuvent être prévues sur toute la longueur des profilés 30 et 40 ou limitées à la zone du sachet sous-jacente aux profilés au niveau de l'extrémité de ceux-ci recevant le curseur 50 en position fermée.

La ou les surépaisseurs 64 sont de préférence prévues sur les surfaces internes des voiles 32, 42, comme on l'a illustré sur les figures 4 et 5. Cependant, en variante, on peut envisager de réaliser la ou les surépaisseurs sur les surfaces internes des films 10, 20.

On a par ailleurs illustré sur la figure 6 l'embouchure d'un sachet conforme à un troisième mode de réalisaion de la présente invention dans lequel les moyens 60 sont constitués par une pince liée au curseur 50. Cette pince comprend deux machoires 66, 67 liées respectivement aux flancs latéraux du curseur 50 et adaptés pour solliciter élastiquement les surfaces externes du film 10, 20, dans la zone du sachet sous-jacente aux profilés 30, 40, au niveau de l'extrémité de ceux-ci recevant le curseur 50 en position fermée.

De telles machoires 66, 67 peuvent faire l'objet de nombreux modes de réalisation. Elles ne seront donc pas décrit plus en détail par la suite.

On notera cependant que pour l'essentiel, les machoires 66, 67 s'étendent sur toute la longueur du curseur 50.

Comme on l'a schématisé sur la figure 7 on peut prévoir des machoires auxiliaires 68, 69 sur l'extrémité arrière du curseur, assurant la même fonction de pincement des parois du sachet pour améliorer l'étanchéité de celui-ci, voire le cas échéant sur l'extrémité avant du curseur 50.

On a illustré sur la figure 8 l'embouchure d'un sachet conforme à un quatrième mode de réalisation de la présente invention. Ce sachet se caractérise par le fait qu'il comprend deux ensembles de fermeture parallèles : un premier ensemble de fermeture 30, 40 et un deuxième ensemble de fermeture 130, 140. Le premier ensemble de fermeture, adjacent à l'embouchure, est formé des profilés complémentaires 30, 40, portés le cas échéant par des voiles support 32, 42 rapportés sur les films 10, 20 et actionnés tant à l'ouverture qu' à la fermeture par le curseur 50, comme indiqué précédemment. Le deuxième ensemble de fermeture 130, 140 est placé sur l'intérieur du premier ensemble 30, 40. Il s'étend également sur toute la longueur de l'embouchure du sachet. Le second ensemble 130, 140 est actionné à la fermeture par le curseur 50, et à l'ouverture, manuellement.

Ce second ensemble 130, 140 peut être formé de profilés de fermeture complémentaires susceptibles d'engagement mutuel identiques ou équivalents aux profilés 30, 40 du premier ensemble comme illustré sur les figures 9, 10. Cependant, en variante, le second ensemble 130, 140 peut être formé d'une simple chicane composée par exempte d'une toile 130, solidaire du voile 32 et transversale à celui-ci conçue pour être placée en position de fermeture entre deux toiles 140a, 140b, parallèles entre elles, solidaires du voile 42 et transversales à celui-ci, comme illustré sur la figure 11.

De plus, le second ensemble de fermeture 130, 140, est soudé pour assurer l'étanchéité, sur son extrémité correspondante au curseur en position fermée. La soudure référencée 62 sur la figure 8, présente de préférence une longueur L1 supérieure à la longueur du curseur 50.

Bien entendu, le second ensemble de fermeture et la soudure 62 sont placés le plus près possible du premier ensemble de fermeture 30, 40, et de préférence jointif de celui-ci.

On a schématisé sur les figures 9 et 11 un curseur 50 susceptible de coopérer avec les deux ensembles de fermeture 30, 40 et 130, 140. Ce curseur 50 se compose essentiellement d'une pièce de section droite en U possédant une cloison médiane 52 d'une longueur adaptée pour pénétrer entre les profilés 30, 40 du premier ensemble de fermeture, pour contrôler l'ouverture de ce premier ensemble, sans interférer avec le second ensemble de fermeture 130, 140. Les ailes principales parallèles 54, 56 du curseur 50 possèdent par ailleurs sur leur surface interne des bossages 55, 57 adaptés pour imposer lors de la fermeture un rapprochement et un engagement des profilés 30, 40, 130, 140 et/ou des éléments de chicane 130, 140a, 140b.

Bien entendu la présente invention n'est pas limitée aux modes de réalisation particuliers qui viennent d'être décrits, mais s'étend à toutes variantes conformes aux revendication annexées.

En particulier la présente invention s'applique à tout type de film prèmuni des profilés de fermeture, par exemple coextrudé avec ces profilés, ou encore recevant les profilés, par exemple par soudure ou collage des voiles 32, 42, au moment de la réalisation des sachets. Des moyens conçus pour assurer une telle liaison par collage sont par exemple décrits dans le document FR-A-2 485 895.

Par ailleurs la présente invention peut trouver application dans la réalisation de sachets sur des machines automatiques dites FFS (Form, Fill and Seal machine) conçues pour assurer la formation, le remplissage et le scellement des sachets. Dans ce contexte, les profilés de fermeture peuvent être disposés longitudinalement ou transversalement en référence à la direction de déplacement du film.

En outre les sachets conformes à la présente invention peuvent bien entendu combiner les dispositions illustrées sur les figures annexées, respectivement conformes au premier, au second, au troisième et au quatrième modes de réalisation précités, dans le cadre de la définition donnée dans les revendications annexées.

## Revendications

1. Sachet comportant, adjacent à son embouchure, des profilés de fermeture complémentaires (30, 40) actionnés par curseur (50), et des moyens (60) adaptés pour assurer une étanchéité entre les parois internes du sachet, en position fermée de celui-ci, au niveau de l'extrémité des profilés (30, 40) recevant le curseur (50) en position fermée, **caractérisé par le fait que** lesdits moyens (60) adaptés pour assurer une étanchéité sont placés dans la zone du sachet sous-jacente aux profilés (30, 40) sur le côté des profilés de fermeture complémentaires (30, 40) opposé à l'embouchure.

2. Sachet selon la revendication 1, **caractérisé par le fait que** les moyens (60) assurant l'étanchéité sont formés par une soudure (62) entre les parois internes du sachet, dans la zone sous-jacente aux profilés (30, 40) au niveau de l'extrémité de ceux-ci recevant le curseur (50) en position fermée.

3. Sachet selon la revendication 1, **caractérisé par le fait que** les moyens (60) assurant l'étanchéité sont formés par un collage (62) entre les parois internes du sachet, dans la zone sous-jacente aux profilés (30, 40) au niveau de l'extrémité de ceux-ci recevant le curseur (50) en position fermée.

4. Sachet selon l'une des revendications 2 ou 3, **caractérisé par le fait que** la zone de liaison (62) est réalisée entre des voiles (32, 42) support des profilés de fermeture (30, 40).

5. Sachet selon l'une des revendications 2 à 4, **caractérisé par le fait que** la longueur de la zone de liaison (62), considérée parallèlement aux profilés (30, 40), est supérieure à la longueur du curseur (50).

6. Sachet selon l'une des revendications 2 à 5, **caractérisé par le fait que** la zone de liaison (62) présente une longueur (L1) de l'ordre de 1,5 cm et une largeur (L2) de l'ordre de 1 à 2 mm.

7. Sachet selon l'une des revendications 2 à 6, **caractérisé par le fait que** la zone de liaison (62) rejoint le bord latéral (12) du sachet.

8. Sachet selon la revendication 1, **caractérisé par le fait que** les moyens (60) assurant l'étanchéité sont formés par au moins un bossage ou surépaisseur (64) entre les parois internes du sachet, dans la zone sous-jacente aux profilés (30, 40) au niveau de l'extrémité de ceux-ci recevant le curseur (50) en position fermée.

9. Sachet selon la revendication 8, **caractérisé par le fait qu'**il comprend une surépaisseur unique (64) sur l'une des parois internes du sachet.

10. Sachet selon la revendication 8, **caractérisé par le fait qu'**il comprend des surépaisseurs symétriques (64a, 64b) respectivement sur les deux parois du sachet.

11. Sachet selon l'une des revendications 8 à 10, **caractérisé par le fait que** chaque surépaisseur (64) est prévue sur toute la longueur des profilés (30, 40).

12. Sachet selon l'une des revendications 8 à 10, **caractérisé par le fait que** chaque surépaisseur (64) est limitée à la zone du sachet sous-jacente aux profilés (30, 40) au niveau de l'extrémité de ceux-ci recevant le curseur (50) en position fermée.

13. Sachet selon la revendication 1, **caractérisé par le fait que** les moyens (60) assurant l'étanchéité sont formés par des moyens de pinçage (66, 67, 68, 69) prévus sur le curseur (50), adaptés pour pincer la zone sous-jacente aux profilés (30, 40) au niveau de l'extrémité de ceux-ci recevant le curseur(50) en position fermée.

14. Sachet selon la revendication 13, **caractérisé par le fait que** les moyens (60) de pinçage comprennent deux machoires (66, 67) liées respectivement aux flancs latéraux du curseur (50) et adaptés pour solliciter élastiquement les surfaces externes du film (10, 20), dans la zone du sachet sous-jacente aux profilés (30, 40), au niveau de l'extrémité de ceux-ci recevant le curseur (50) en position fermée.

15. Sachet selon la revendication 14, **caractérisé par le fait que** les machoires (66, 67) s'étendent sur toute la longueur du curseur (50).

16. Sachet selon l'une des revendications 13 à 15, **caractérisé par le fait qu'**il comprend des machoires auxiliaires (68, 69) sur l'extrémité arrière ou avant du curseur (50), assurant une fonction de pincement des parois du sachet.

17. Sachet selon l'une des revendications 1 à 16, **caractérisé par le fait que** des voiles (32, 42) portant les profilés de fermeture (30, 40) sont fixés sur l'intérieur des films (10, 20) composant le sachet.

18. Sachet selon la, revendication 17, **caractérisé par le fait que** les films (10, 20) ont une température de soudure supérieure à celle des voiles (32, 42) portant les profilés (30 et 40).

19. Sachet selon l'une des revendications 17 ou 18, **caractérisé par le fait que** les voiles (32, 42) sont formés d'un matériau choisi dans le groupe comprenant le polyéthylène, les copolymères éthylène-propylène ou les copolymères EVA, tandis que les films sont formés d'un matériau choisi dans le groupe comprenant le polypropylène, les copolymères éthylène-propylène, les mélanges de polypropylène et de copolymères éthylène-propylène et/ou les terpolymères.

20. Sachet selon l'une des revendications 1 à 16, **caractérisé par le fait que** des voiles (32, 42) portant les profilés de fermeture (30, 40) sont fixés sur l'extérieur des films (10, 20) composant le sachet.

21. Sachet selon la reyendication 20, **caractérisé par le fait que** les films (10, 20) ont une temperature de soudure inférieure à celle des voiles (32, 42) portant les profilés (30 et 40).

22. Sachet selon l'une des revendications 20 ou 21, **caractérisé par le fait que** les voiles (32, 42) sont formés d'un matériau choisi dans le groupe comprenant le polypropylène, les copolymères éthylène-propylène, les mélanges de polypropylène et de copolymères éthylène-propylène et/ou les terpolymères,ou encore les polyamides, tandis que les films sont formés d'un matériau choisi dans le groupe comprenant le polyéthylène, les copolymères éthylène-propylène ou les copolymères EVA.

23. Sachet selon la revendication 1, **caractérisé par le fait que** les moyens (62) assurant l'étanchéité sont formés par une fermeture (130, 140) ou une chicane (130, 140a, 140b) située sous les profilés de fermeture complémentaires (30, 40) adjacents à l'embouchure du sachet et se fermant par l'action du curseur (50), l'extrémité correspondante au curseur (50) en position fermée, de la seconde fermeture (130, 140) ou chicane (130, 140a, 140b) étant soudée (62) pour assurer l'étanchéité.

24. Sachet selon la revendication 23, **caractérisé par le fait que** la seconde fermeture (130, 140 ; 140a, 140b) est jointive de la première fermeture (30, 40).

## Patentansprüche

1. Beutel, der in der Nähe seiner Öffnung komplementäre Verschlußprofile (30, 40), die durch einen Schieber (50) betätigt werden, und Mittel (60), die dazu ausgestaltet sind zwischen den Innenwänden des Beutels, in dessen geschlossener Position, in dem Endbereich der Profile (30, 40), der den Schieber (50) in der geschlossenen Position aufnimmt, eine Abdichtung bereitzustellen, umfaßt, **dadurch gekennzeichnet, daß** die Mittel (60), die dazu ausgestaltet sind eine Abdichtung bereitzustellen, im unterhalb der Profile (30, 40) liegenden Bereich des Beutels, auf der der Beutelöffnung gegenüberliegenden Seite der komplementären Verschlußprofile (30, 40), angeordnet sind.

2. Beutel nach Anspruch 1, **dadurch gekennzeichnet, daß** die die Abdichtung bereitstellenden Mittel (60) durch eine Verschweißung (62) zwischen den Innenwänden des Beutels im Bereich unterhalb der Profile (30, 40), in deren den Schieber (50) in der geschlossenen Position aufnehmenden Endbereich, gebildet werden.

3. Beutel nach Anspruch 1, **dadurch gekennzeichnet, daß** die die Abdichtung bereitstellenden Mittel (60) durch eine Verklebung (62) zwischen den Innenwänden des Beutels im Bereich unterhalb der Profile (30, 40), in deren den Schieber (50) in der geschlossenen Position aufnehmenden Endbereich, gebildet werden.

4. Beutel nach einem der Ansprüche 2 oder 3, **dadurch gekennzeichnet, daß** der Verbindungsbereich (62) zwischen Trägerabdeckungen (32, 42) der Verschlußprofile (30, 40) angeordnet ist.

5. Beutel nach einem der Ansprüche 2 bis 4, **dadurch gekennzeichnet, daß** die parallel zu den Profilen (30, 40) gemessene Länge des Verbindungsbereichs (62) größer als die Länge des Schiebers (50) ist.

6. Beutel nach einem der Ansprüche 2 bis 5, **dadurch gekennzeichnet, daß** der Verbindungsbereich (62) eine Länge (L1) in der Größenordnung von 1,5 cm und eine Breite (L2) in der Größenordnung von 1 bis 2 mm aufweist.

7. Beutel nach einem der Ansprüche 2 bis 6, **dadurch gekennzeichnet, daß** der Verbindungsbereich (62) den seitlichen Rand (12) des Beutels erreicht.

8. Beutel nach Anspruch 1, **dadurch gekennzeichnet, daß** die die Abdichtung bereitstellenden Mittel (60) durch wenigstens einen Höcker oder eine Verdickung (64) zwischen den Innenwänden des Beutels im Bereich unterhalb.der Profile (30, 40), in deren den Schieber (50) in der geschlossenen Position aufnehmenden Endbereich, gebildet werden.

9. Beutel nach Anspruch 8, **dadurch gekennzeichnet, daß** er eine einzige Verdickung (64) auf einer der Innenwände des Beutels umfaßt.

10. Beutel nach Anspruch 8, **dadurch gekennzeichnet, daß** er symmetrische Verdickungen (64a, 64b), jeweils auf den beiden Wänden des Beutels, umfaßt.

11. Beutel nach einem der Ansprüche 8 bis 10, **dadurch gekennzeichnet, daß** die Verdickung (64) auf der ganzen Länge der Profile (30, 40) vorgesehen ist.

12. Beutel nach einem der Ansprüche 8 bis 10, **dadurch gekennzeichnet, daß** jede Verdickung (64) im Bereich unterhalb der Profile (30, 40), auf deren Endbereich, der den Schieber (50) in der geschlossenen Position aufnimmt, begrenzt ist.

13. Beutel nach Anspruch 1, **dadurch gekennzeichnet, daß** die die Abdichtung bereitstellenden Mittel (60) durch auf dem Schieber (50) vorgesehene Mittel zum Einklemmen (66, 67, 68, 69) gebildet werden, die dazu ausgestaltet sind, den Bereich unterhalb der Profile (30, 40), in dessen den Schieber (50) in der geschlossenen Position aufnehmenden Endbereich, einzuklemmen.

14. Beutel nach Anspruch 13, **dadurch gekennzeichnet, daß** die Mittel zum Einklemmen (60) zwei Backen (66, 67) umfassen, die jeweils mit den Seitenflächen des Schiebers (50) verbunden und dazu ausgestaltet sind, im Bereich unterhalb der Profile (30, 40), in deren den Schieber (50) in der geschlossenen Position aufnehmenden Endbereich, elastisch auf die Außenflächen der Folie (10, 20) zu drücken.

15. Beutel nach Anspruch 14, **dadurch gekennzeichnet, daß** die Backen (66, 67) sich über die gesamte Länge des Schiebers (50) erstrecken.

16. Beutel nach einem der Ansprüche 13 bis 15, **dadurch gekennzeichnet, daß** er am vorderen oder hinteren Ende des Schiebers (50) zusätzliche Backen (68, 69) umfaßt, die eine Einklemmfunktion der Beutelwände bereitstellen.

17. Beutel nach einem der Ansprüche 1 bis 16, **dadurch gekennzeichnet, daß** Abdeckungen (32, 42), die die Verschlußprofile (30, 40) tragen, innen an den den Beutel bildenden Folien (10, 20) befestigt sind.

18. Beutel nach Anspruch 17, **dadurch gekennzeichnet, daß** die Folien (10, 20) eine Schweißtemperatur über derjenigen der die Profile (30 und 40) tragenden Abdeckungen (32, 42) haben.

19. Beutel nach einem der Ansprüche 17 oder 18, **dadurch gekennzeichnet, daß** die Abdeckungen (32, 42) aus einem Material gebildet sind, das aus der Gruppe gewählt ist, die das Polyethylen, die Ethylen-Propylen-Kopolymere oder die EVA-Kopolymere umfaßt, während die Folien aus einem Material gebildet sind, das aus der Gruppe gewählt ist, die das Polypropylen, die Ethylen-Propylen-Kopolymere, Mischungen aus Propylen und Ethylen-Propylen-Kopolymeren und/oder die Terpolymere umfaßt.

20. Beutel nach einem der Ansprüche 1 bis 16, **dadurch gekennzeichnet, daß** Abdeckungen (32, 42), die die Verschlußprofile (30, 40) tragen, außen an den den Beutel bildenden Folien (10, 20) befestigt sind.

21. Beutel nach Anspruch 20, **dadurch gekennzeichnet, daß** die Folien (10, 20) eine Schweißtemperatur unter derjenigen der die Profile (30 und 40) tragenden Abdeckungen (32, 42) haben.

22. Beutel nach einem der Ansprüche 20 oder 21, **dadurch gekennzeichnet, daß** die Abdeckungen (32, 42) aus einem Material gebildet sind, das aus der Gruppe gewählt ist, die das Polypropylen, die Ethylen-Propylen-Kopolymere, Mischungen aus Propylen und Ethylen-Propylen-Kopolymeren und/oder die Terpolymere oder auch die Polyamide umfaßt, während die Folien aus einem Material gebildet sind, das aus der Gruppe gewählt ist, die das Polyethylen, die Ethylen-Propylen-Kopolymere oder die EVA-Kopolymere umfaßt.

23. Beutel nach Anspruch 1, **dadurch gekennzeichnet, daß** die die Abdichtung bereitstellenden Mittel (62) durch einen Verschluß (130, 140) oder eine Schikane (130, 140a, 140b) gebildet wird, die unterhalb der komplementären Verschlußprofile (30, 40) in der Nähe der Beutelöffnung angeordnet sind und die sich durch die Wirkung des Schiebers (50) schließen, wobei das dem Schieber (50) in der geschlossenen Position entsprechende Ende des zweiten Verschlusses (130, 140) oder der zweiten Schikane (130, 140a, 140b) verschweißt (62) ist, um die Dichtigkeit sicherzustellen.

24. Beutel nach Anspruch 23, **dadurch gekennzeichnet, daß** der zweite Verschluß (130, 140; 140a, 140b) anstoßend an den ersten Verschluß (30, 40) angeordnet ist.

## Claims

1. A bag having, adjacent to its mouth, complementary closure strips (30, 40) actuated by a cursor (50), and including means (60) adapted, when the bag is in its closed position, to ensure sealing between the inside walls of the bag at those ends of the strips (30, 40) that receive the cursor (50) in the closed position, the bag being **characterized by** the fact that said means (60) adapted to ensure sealing are placed in the zone of the bag underlying the strips (30, 40) on the side of the complementary closure strips (30, 40) remote from the mouth.

2. A bag according to claim 1, **characterized by** the fact that the means (60) for ensuring sealing are formed by heat sealing (62) between the inside walls of the bag in the zone underlying the strips (30, 40) at their end that receives the cursor (50) in the closed position.

3. A bag according to claim 1, **characterized by** the fact that the means (60) for ensuring sealing are formed by adhesive (62) between the inside walls of the bag in the zone underlying the strips (30, 40) at their end that receives the cursor (50) in the closed position.

4. A bag according to claim 2 or 3, **characterized by** the fact that the connection zone (62) is made between support webs (32, 42) for the closure strips (30, 40).

5. A bag according to any one of claims 2 to 4, **characterized by** the fact that the length of the connection zone (62) measured parallel to the strips (30, 40) is greater than the length of the cursor (50).

6. A bag according to any one of claims 2 to 5, **characterized by** the fact that the connection zone (62) is of a length (L1 ) of about 1.5 cm, and of a width (L2) of about 1 mm to 2 mm.

7. A bag according to any one of claims 2 to 6, **characterized by** the fact that the connection zone (62) runs into the side edge (12) of the bag.

8. A bag according to claim 1, **characterized by** the fact that the means (60) for providing sealing are formed by at least one projection or extra thickness (64) between the inside walls of the bag in the zone underlying the strips (30, 40) at their end that receives the cursor (50) in the closed position.

9. A bag according to claim 8, **characterized by** the fact that it has a single extra thickness (64) on one of the inside walls of the bag.

10. A bag according to claim 8, **characterized by** the fact that it has symmetrical extra thicknesses (64a, 64b) on each of the two walls of the bag, respectively.

11. A bag according to any one of claims 8 to 10, **characterized by** the fact that each extra thickness (64) is provided along the entire length of the strips (30, 40).

12. A bag according to any one of claims 8 to 10, **characterized by** the fact that each extra thickness (64) is restricted to the zone of the bag underlying the strips (30, 40) at their end that receives the cursor (50) in the closed position.

13. A bag according to claim 1, **characterized by** the fact that the means (60) for providing sealing are performed by clip means (66, 67, 68, 69) provided on the cursor (50), adapted to clip together the zone underlying the strips (30, 40) at their end that receives the cursor (50) in the closed position.

14. A bag according to claim 13, **characterized by** the fact that the clip means (60) comprise two jaws (66, 67) connected to respective lateral flanks of the cursor (50) and adapted to press resiliently against the outside faces of the film (10, 20) in the zone of the bag underlying the strips (30, 40) at their end that receives the cursor (50) in the closed position.

15. A bag according to claim 14, **characterized by** the fact that the jaws (66, 67) extend over the entire length of the cursor (50).

16. A bag according to any one of claims 13 to 15, **characterized by** the fact that it has auxiliary jaws (68, 69) on the rear or front end of the cursor (50) for the purpose of pressing together the walls of the bag.

17. A bag according to any one of claims 1 to 16, **characterized by** the fact that webs (32, 42) carrying the closure strips (30, 40) are fixed to the insides of the films (10, 20) constituting the bag.

18. A bag according to claim 17, **characterized by** the fact that the films (10, 20) have a heat sealing temperature higher than that of the webs (32, 42) carrying the strips (30 and 40).

19. A bag according to claim 17 or 18, **characterized by** the fact that the webs (32, 42) are made of a material selected from the group comprising polyethylene, ethylene-propylene copolymers, and EVA copolymers, while the films are made of a material selected from the group comprising polypropylene, ethylene-propylene copolymers, mixtures of polypropylene and ethylene-propylene copolymers, and/or terpolymers.

20. A bag according to any one of claims 1 to 16, **characterized by** the fact that webs (32, 42) carrying the closure strips (30, 40) are fixed on the outsides of the films (10, 20) constituting the bag.

21. A bag according to claim 20, **characterized by** the fact that the films (10, 20) have a heat sealing temperature lower than that of the webs (32, 42) carrying the strips (30 and 40).

22. A bag according to claim 20 or 21, **characterized by** the fact that the webs (32, 42) are made of a material selected from the group comprising polypropylene, ethylene-propylene copolymers, mixtures of polypropylene and of ethylene-propylene copolymers and/or terpolymers, and indeed polyamides, while the films are made of a material selected from the group comprising polyethylene, ethylene-propylene copolymers, and EVA copolymers.

23. A bag according to claim 1, **characterized by** the fact that the means (62) for providing sealing are formed by a closure (130, 140) or a baffle (130, 140a, 140b) situated beneath the complementary closure strips (30, 40) adjacent to the mouth of the bag and closed by action of the cursor (50), the end of the second closure (130, 140) or baffle (130, 140a, 140b) corresponding to the cursor (50) in the closed position being heat sealed (62) to provide sealing.

24. A bag according to claim 23, **characterized by** the fact that the second closure (130, 140; 140a, 140b) touches the first closure (30, 40).
